# FASCICULE DE BREVET EUROPEEN

(11) **EP 1 068 629 B1**
(45) Date de publication et mention de la délivrance du brevet: **17.07.2002**
(21) Numéro de dépôt: 99911868.0
(22) Date de dépôt: 02.04.1999
(51) Int. Cl.: H01J 33/00

(54) **CANON A ELECTRONS DE TYPE "TORCHE A ELECTRONS"**
ELEKTRONENKANONE VOM ELEKTRONENFACKEL-TYP
ELECTRON GUN OF THE "ELECTRON TORCH" TYPE

(30) Priorité: 03.04.1998 FR 9804177
(43) Date de publication de la demande: 17.01.2001
(73) Titulaire: COMMISSARIAT A L'ENERGIE ATOMIQUE, 75015 Paris (FR)
(72) Inventeur: BAPTIST, Robert, F-38360 Jarrie (FR); BRUEL, Michel, F-38113 Veurey (FR)
(74) Mandataire: Des Termes, Monique
(86) Numéro de dépôt international: FR9900775
(87) Numéro de publication internationale: WO9952124

(56) Documents cités:
- GB-A- 2 067 007
- US-A- 3 683 179
- US-A- 3 890 503
- US-A- 3 956 712
- US-A- 4 396 841
- HANLON L ET AL: "Electron window cathode ray tube applications" PROCEEDINGS OF 29TH INTERNATIONAL SYMPOSIUM ON ELECTRON, ION AND PHOTON BEAMS, PORTLAND, OR, USA, 28-31 MAY 1985, vol. 4, no. 1, pages 305-309, XP002087161 ISSN 0734-211X, Journal of Vacuum Science & Technology B (Microelectronics Processing and Phenomena), Jan.-Feb. 1986, USA cité dans la demande
- WIESER J ET AL: "VACUUM ULTRAVIOLET RARE GAS EXCIMER LIGHT SOURCE" REVIEW OF SCIENTIFIC INSTRUMENTS, vol. 68, no. 3, mars 1997, pages 1360-1364, XP000685060 cité dans la demande

## Description

### Domaine technique et art antérieur

L'invention concerne la réalisation d'un canon à électrons, en particulier de type "torche à électrons", ainsi que diverses applications de ce canon à électrons.

L'article de L. Hanlon et al. "Electron window cathode ray tube applications", J. Vac. Sci. Technol. B 4(1), p. 305-309, 1986, décrit un tube cathodique classique, dans lequel une partie de la dalle où les électrons devraient frapper le phosphore de l'écran est remplacée par une membrane fine en BN ou SiC. La membrane est suffisamment fine pour que les électrons du faisceau puissent la traverser. Ces électrons ont une énergie de 20 keV ou plus, l'épaisseur de la membrane est supérieure au µm, et sa surface est de l'ordre du mm². 85% du faisceau est transmis et deux applications (fluorescence et photocopie) sont décrites. Mention est également faite de membranes métalliques supportées par un grillage plus épais, afin d'assurer la tenue au vide (membrane gaufrée). A cause de leur épaisseur plus grande, la transmission de ces membranes est moindre.

Dans ce premier document, un canon à électrons, de type "canon TV", produit le faisceau de faible diamètre, et la technologie CRT (Cathodic Ray Tube) est utilisée dans cette réalisation.

L'article de J. Wieser et al. "Vacuum ultraviolet rare gas excimer light source", Rev. Sci. Instrum, 68(3), p. 1360-1364 (1997) décrit une expérience dans laquelle des électrons émis par un filament chauffé sont accélérés jusqu'à 10 ou 20 keV, traversent une fenêtre de 300 nm en Si₃N₄ puis excitent un gaz sous pression (Xénon), créant ainsi un rayonnement UV caractéristique de ce gaz.

Dans ce deuxième document, un faisceau électronique le plus intense possible est recherché afin que la densité de charges injectées dans le gaz soit importante. Ce faisceau électronique est produit par un filament chauffé. Une partie importante de ce faisceau frappe le support de membrane et conduit à un échauffement du support. La consommation de 10W dans le filament laisse supposer que plusieurs mA sont émis, ce qui conduit certainement à chauffer fortement la membrane et son support (au minimum 1mAx20kV=20W). Un tel dispositif est inapte pour certaines applications, notamment pour des applications en biologie.

Par ailleurs, les dimensions du premier dispositif sont grandes, un canon à électrons mesurant plusieurs centimètres. Quant au deuxième dispositif, la distance d'environ 20 mm, nécessaire pour pouvoir établir une différence de potentiel de 20 keV entre le filament et la membrane, conduit à un éclatement du faisceau d'électrons émis et un rendement très faible puisque seule une fraction du faisceau émis traverse la membrane. A cause de ces pertes d'électrons dans le support de membrane ainsi que dans l'enceinte, cette dernière n'est pas portale à main nue sans protection thermique.

### Exposé de l'invention

L'invention a tout d'abord pour objet un dispositif émetteur d'électrons comportant :
- une enceinte, fermée sur un côté par une membrane pouvant être traversée par un faisceau d'électrons,
- une cathode à micropointes disposée dans l'enceinte, pour émettre un faisceau d'électrons, caractérisé en ce que la cathode à micropointes a une répartition de micropointes par zones, selon un certain dessin, chaque zone comportant au moins une micropointe, la membrane présentant des zones planes et une ou plusieurs zones de renfort plus épaisses séparant les zones planes, chaque zone de micropointe étant en regard d'une zone plane.

L'utilisation d'une cathode à micropointes, qui émettent un faisceau directif, permet de réaliser un dispositif de faibles dimensions, ne présentant pas de problème d'échauffement, donc portable à mains nues et insérable dans un ensemble cryogénique.

Des moyens de guidage d'un faisceau d'électrons émis par la cathode peuvent également être prévus. Ces moyens renforcent le caractère directif du faisceau.

De plus, la consommation de puissance est faible et réduite par rapport aux consommations des torches connues, du fait qu'il n'y a pas de perte de puissance, ni dans l'enceinte, ni dans la membrane ou son éventuel support.

Ainsi, les parties émissives de la cathode et les portions planes de la membrane, situées entre les zones de renfort, se correspondent deux à deux. Cependant, si à chaque zone de micropointes correspond bien une zone plane de la membrane, il se peut qu'à une zone plane corresponde(nt) une ou plusieurs zones à micropointes. En effet, les renforts n'ont qu'une action mécanique et ne suivent pas nécessairement le dessin des zones à micropointes;

De préférence, les moyens de guidage du faisceau d'électrons comportent des moyens pour produire un champ magnétique. Ce champ magnétique peut être ajustable en intensité et en direction.

L'invention concerne également diverses applications de la source d'électrons décrite ci-dessus.

En particulier, la source d'électrons peut être appliquée :
- pour pomper optiquement un échantillon solide, émetteur de lumière,
- pour exciter un milieu gazeux ou liquide, par exemple un gaz rare, afin de produire un rayonnement ultraviolet,
- pour polymériser des composés organiques,
- pour frapper une cible collée contre la membrane et produire un rayonnement X,
- pour brûler ou traiter un tissu biologique.

### Brève description des figures

De toute façon, les caractéristiques et avantages de l'invention apparaîtront mieux à la lumière de la description qui va suivre. Cette description porte sur les exemples de réalisation, donnés à titre explicatif et non limitatif, en se référant à des dessins annexés sur lesquels :
- La figure 1 représente un dispositif émetteur d'électrons.
- La figure 2 représente un exemple de cathode à micropointes.
- Les figures 3 et 4 représentent deux exemples de réalisation de l'invention.

### Exposé détaillé de modes de réalisation de l'invention

Un dispositif émetteur d'électrons est illustré en figure 1.

Une cathode à micropointes 2 est disposée dans une enceinte 8. Elle produit et dirige un faisceau d'électrons 4 vers une membrane 6, qui ferme l'enceinte 8 sur un de ses côtés. La cathode 2 est elle-même polarisée à -10kV ou -20kV par rapport à l'enceinte 8 et à la membrane 6. Des moyens peuvent être par ailleurs prévus (par exemple des aimants permanents) pour créer un champ magnétique $\vec{\text{B}}$, par exemple de 1000G à 2000G qui peut être dirigé, et être éventuellement ajustable en direction et en intensité, afin que l'impact des électrons se fasse sur la membrane 6 elle-même, et non pas sur l'enceinte 8 et le pourtour plus épais de la membrane.

Ces moyens de guidage du faisceau d'électrons peuvent ne pas être prévus, par exemple dans le cas où le faisceau n'est pas très intense (par exemple : quelques µA qui traversent la membrane pour quelques dizaines d'ampère émis).

Pour une épaisseur de membrane de 100 à 300 nm en matériau léger (Si₃N₄, Si, SiC, diamant, etc...) la transmission de la membrane est grande. La surface de la membrane est typiquement de l'ordre du mm². Les dimensions d'une telle torche, avec une seule cathode, peuvent être, par exemple :
- longueur de l'enceinte 8 : 60 mm,
- diamètre de cette enceinte : 10-15 mm,
- matériau de l'enceinte 8 : conducteur ou céramique, par exemple inox ou alumine,
- membrane : extension de quelques mm² pour la zone la plus fine (100nm) ; matériau : Si₃N₄, Si, SiC, diamant, etc.
- vide dans l'enceinte 8 : de l'ordre de 10⁻⁸mbars,
- cathode 2 : surface émissive≈1mm² ; courant émis : 1mA pour 100V de tension d'extraction,
- courant transmis : 0,8 mA pour une tension d'accélération de 20kV.

La cathode 2 est constituée d'une cathode à micropointes, par exemple du même type que celle utilisée et décrite dans le brevet FR-B-2 679 653 (EP-A-0 524 870), et qui est illustrée sur la figure 2. Cette cathode comprend essentiellement, sur un substrat 11, par exemple en verre, une couche de silice 13 recouverte d'une couche résistive 15, par exemple en silicium. Sur la couche résistive 15, sont situées 1 ou 2 électrodes cathodiques 16 destinées à l'alimentation des micropointes 17 qui sont par exemple en molybdène. Une couche isolante 18 percée de trous dans lesquels se trouvent les micropointes 17 sépare l'électrode ou les électrodes cathodiques 16 de l'électrode ou des électrodes de grille d'extraction des électrons 19 (qui peuvent être en Niobium). La grille d'extraction d'électrons 19 est ajourée au-dessus de chaque micropointe 17 de façon à permettre l'émission des électrons. Pour une seule cathode à micropointes non matricée, il y a au minimum une électrode pour polariser les pointes 16 et une électrode pour polariser la grille 19.

Les micropointes 17 étant portées à un potentiel Vₚ, les électrodes de grille 19 à un potentiel V_{g}, les électrons sont émis avec une énergie cinétique initiale -e·(V_{g}-Vₚ).

Pour plus de détails concernant cette cathode, on se reportera au document FR-B-2 679 653 (EP-A-0 524 870), notamment en ce qui concerne le choix des matériaux dont est constituée une telle cathode.

Un procédé de réalisation de cette cathode est par exemple décrit dans les brevets FR-2 663 462 et FR-2 593 953, et comporte essentiellement la mise en oeuvre des techniques de dépôt de couches par évaporation et pulvérisation cathodique, de photogravure et de gravure ionique réactive des couches formées.

La réalisation d'une structure matricielle pour cette cathode est possible, par exemple si on veut disposer de deux émetteurs ou plus sur le même substrat de cathode, comme expliqué ci-dessous.

Un premier exemple de réalisation de l'invention est illustré en figure 3. Dans le cas d'une membrane 26 de plus grande surface, celle-ci est structurée et plus épaisse par endroits afin de résister à la flexion, c'est-à-dire à la différence de pression entre extérieur et intérieur de l'enceinte. La membrane présente alors des zones planes 26-1, 26-3 et des zones de renfort 26-2, 26-4, 26-6. Dans ce cas, la cathode à micropointes 22 est elle-même structurée (éventuellement sous forme de cathode matricielle, avec des zones indépendantes les unes des autres) afin que les électrons émis aillent dans les zones amincies 26-1, 26-3 plutôt que dans les zones épaisses de la membrane 26-2, 26-4, 26-6 (ce qui, sinon, conduirait à un échauffement de la membrane, à cause d'une forte absorption du faisceau d'électrons et, peut-être, à sa rupture).

Les enceintes 8, 28 sont de plus reliées à des moyens de pompage, non représentés sur les figures 1, 3 pour réaliser une mise sous vide à une pression voulue, par exemple de l'ordre de 10⁻⁷ à 10⁻⁸ mbar.

Sur les deux figures 1 et 3, les références 10, 30 désignent toutes deux un queusot de l'enceinte 8, 28, et les références 12, 32 un piège (ou "getter") permettant d'absorber des impuretés résiduelles, contenues dans l'enceinte 8, 28 afin de maintenir le vide de base lorsque les moyens de pompage ont été déconnectés. Des moyens 14, 34 d'alimentation en tension fournissent les tensions nécessaires au fonctionnement des cathodes 2, 22.

Un autre exemple de réalisation est donné en figure 4. Une membrane 36 est réalisée sur une structure de renfort 37, et présente un diamètre D d'environ 3 mm. La cathode à micropointes 42 présente autant de zones émissives qu'il y a de zones planes dans la membrane 36.

Dans cette application, la cathode émet simultanément plusieurs faisceaux d'électrons.

Chaque zone de la cathode à micropointes peut, par exemple, émettre un faisceau de diamètre d≈100 µm. L'ensemble des zones émissives de la cathode est réalisé sur un substrat 44 de largeur L≈10mm. La structure illustrée ainsi schématiquement comporte en outre des moyens non représentés sur la figure 4 et déjà décrits ci-dessus : queusot, getter, moyens pour produire un champ magnétique de direction et d'intensité définies ou variables.

La cathode à micropointes peut présenter une répartition quelconque de zones à micropointes, en fonction de l'application voulue.

Quelle que soit la répartition des micropointes, la membrane peut être munie d'un grillage de renfort reproduisant le dessin de la partie complémentaire de cette répartition, afin que cathode et membrane soient deux images homologues, voire homothétiques.

Selon une autre variante, on peut avoir une membrane de forme longiligne placée derrière une cathode elle aussi longiligne, tout en ayant une émission d'électrons uniforme sur toute la longueur de la membrane. Cette possibilité n'existe pas avec une source d'électrons de type "filament", car la partie centrale de celui-ci est toujours beaucoup plus chaude que ses bords et, donc, l'émission d'électrons est bien plus forte au centre que sur les bords.

Des applications du dispositif selon l'invention vont être décrites.

Selon une première application, le dispositif peut être utilisé pour générer un faisceau d'électrons de 10 à 20 keV. Ce faisceau frappe un échantillon émetteur de lumière, de type composé semi-conducteur III-V, pour générer de la lumière bleue ou ultraviolette (composé de type GaN ou AlN en structure de puits quantique). C'est un "laser à micropointes", dans lequel la source de lumière est placée à l'extérieur du vide, bien qu'au plus près de la membrane.

Selon une autre application, les électrons produits peuvent être injectés dans un gaz ou un liquide afin d'y induire une excitation lumineuse (par exemple dans du xénon gazeux ou liquide (-110°C), la désexcitation des excimères produisant des transitions par exemple à 170 nm). Le dispositif peut être celui de l'article de Wieser, la source d'électrons étant celle selon l'invention.

Selon d'autres applications, on peut utiliser un faisceau d'électrons produit par la source selon l'invention, pour :
- polymériser des composés organiques,
- frapper une cible d'un matériau apte à produire un rayonnement X, par exemple un matériau tel que Mo ou Cr "collé" contre la membrane ou proche de celle-ci, et produire une émission X. Le refroidissement de la cible est alors grandement facilité par le fait que celle-ci se trouve à l'extérieur du vide de la chambre contenant la source d'électrons. De plus, l'anode est interchangeable facilement.
- "brûler" un tissu biologique, comme le ferait un laser, mais sur une profondeur de pénétration bien moindre, d'où des applications possibles en dermatologie (cette dernière application n'est pas revendiquée).

Enfin, on dispose d'une source d'électrons miniature apte à être utilisée dans toute application où la source doit être protégée de son environnement. Par exemple, on peut placer cette source dans une source à plasma à haute pression, afin d'injecter des électrons à celui-ci.

## Revendications

1. Dispositif émetteur d'électrons comportant :
- une enceinte (8, 28) fermée sur un côté par une membrane (6, 26) pouvant être traversée par un faisceau d'électrons,
- une cathode à micropointes (2, 22) disposée dans l'enceinte (8, 28), pour émettre un faisceau d'électrons (4, 24),
**caractérisé en ce que** la cathode à micropointes a une répartition des micropointes par zones, selon un certain dessin, chaque zone comportant au moins une micropointe, la membrane présentant des zones planes (26-1, 26-3) et une ou plusieurs zones de renfort (26-2, 26-4, 26-6) plus épaisses séparant les zones planes, chaque zone de micropointe étant en regard d'une zone plane.

2. Dispositif selon la revendication 1, comprenant en outre des moyens de guidage des électrons émis par la cathode, vers la membrane.

3. Dispositif selon la revendication 2, les moyens de guidage du faisceau d'électrons comportant des moyens pour produire un champ magnétique.

4. Dispositif selon la revendication 3, le champ magnétique étant ajustable en intensité et en direction.

5. Dispositif selon l'une des revendications 1 à 4, la membrane et la cathode étant toutes deux de forme longiligne.

6. Dispositif de production d'un rayonnement électromagnétique, comportant :
- un solide pouvant émettre un tel rayonnement, sous impact électronique,
- un dispositif selon l'une des revendications 1 à 5 pour produire un faisceau d'électrons d'excitation du solide.

7. Dispositif de production d'un rayonnement X, comportant un dispositif selon la revendication 6, le solide étant une cible d'un matériau disposé face à la membrane du dispositif émetteur d'électrons.

8. Dispositif de production d'un rayonnement ultraviolet, comportant :
- une cellule contenant un gaz rare, dans l'état gazeux ou liquide, munie d'une fenêtre optique transparente à la longueur d'onde de travail,
- un dispositif émetteur d'électrons selon l'une des revendications 1 à 5.

9. Procédé de polymérisation d'un composé organique comportant la production d'un faisceau d'électrons à l'aide d'un dispositif selon l'une des revendications 1 à 5 et la polymérisation du composé organique avec ce faisceau d'électrons.

10. Dispositif pour traiter un tissu biologique comportant un dispositif émetteur d'électrons selon l'une des revendications 1 à 5.

## Patentansprüche

1. Vorrichtung zur Abstrahlung von Elektronen, oder Elektronenkanone, umfassend:
- einen Behälter (8, 28), auf einer Seite verschlossen durch eine Membran (6, 26), die von einem Elektronenstrahl durchquert werden kann,
- eine Mikrospitzenkatode (2, 22), angeordnet in dem Behälter (8, 28), um einen Elektronenstrahl (4, 24) zu emittieren,
**dadurch gekennzeichnet,**
**dass** die Mikrospitzenkatode eine Verteilung der Mikrospitzen nach Zonen aufweist, die einem bestimmten Muster entsprechen, wobei jede Zone wenigstens eine Mikrospitze umfasst, die Membran ebene Zonen (26-1, 26-3) und eine oder mehrere verstärkte Zonen (26-2, 26-4, 26-6) aufweist, die dicker sind und die ebenen Zonen trennen, und jede Mikrospitzenzone einer ebenen Zone gegenübersteht.

2. Vorrichtung nach Anspruch 1, die Einrichtungen zur Führung der durch die Katode emittierten Elektronen zur Membran umfasst.

3. Vorrichtung nach Anspruch 2, wobei die Einrichtungen zur Führung des Elektronenstrahls Einrichtungen zur Erzeugung eines Magnetfelds umfassen.

4. Vorrichtung nach Anspruch 3, wobei die Stärke und Richtung des Magnetfelds justierbar sind.

5. Vorrichtung nach einem der Ansprüche 1 bis 4, wobei die Membran und die Katode beide von langgliedriger bzw. länglicher Form sind.

6. Vorrichtung zur Erzeugung einer elektromagnetischen Strahlung, umfassend:
- einen Festkörper, der unter Elektroneneinwirkung bzw. -einschlag eine solche Strahlung emittieren kann,
- eine Vorrichtung nach einem der Ansprüche 1 bis 5 zum Erzeugen eines Elektronenstrahls zur Erregung des Festkörpers.

7. Vorrichtung zur Erzeugung einer Röntgenstrahlung, eine Vorrichtung nach Anspruch 6 umfassend, wobei der Festkörper ein Target aus einem vor der Membran der Elektronenkanone angeordneten Material ist.

8. Vorrichtung zur Erzeugung einer UV-Strahlung, umfassend:
- eine Zelle, ein im gasförmigen oder flüssigen Zustand befindliches Edelgas enthaltend, wobei diese Zelle mit einem optischen Fenster ausgestattet ist, das für die Arbeitswellenlänge durchlässig ist,
- eine Elektronenkanone nach einem der Ansprüche 1 bis 5.

9. Verfahren zur Polymerisierung einer organischen Verbindung, die Erzeugung eines Elektronenstrahls nach einem der Ansprüche 1 bis 5 und die Polymerisierung der organischen Verbindung mit diesem Elektronenstrahl umfassend.

10. Vorrichtung zur Behandlung eines biologischen Gewebes mit einer Elektronenkanone nach einem der Ansprüche 1 bis 5.

## Claims

1. Electron emitting device comprising:
- an enclosure (8, 28) closed on one side by a membrane (6, 26) that a beam of electrons can pass through,
- a micro-tip cathode (2, 22), to emit a beam of electrons (4, 24), **characterized in that** the micro-tip cathode has a distribution of micro-tip zones, in accordance with a certain pattern, each zone comprising at least one micro-tip, the membrane having flat zones (26-1, 26-3) and one or more thicker reinforcement zones (26-2, 26-4, 26-6) separating the flat zones, each micro-tip zone being opposite a flat zone.

2. Device according to claim 1, additionally comprising means for the guidance of the electrons emitted by the cathode, towards the membrane.

3. Device according to claim 2, the guidance means for the beam of electrons comprising means of producing a magnetic field.

4. Device according to claim 3, the magnetic field being adjustable in intensity and in direction.

5. Device according to one of claims 1 to 4, the membrane and the cathode both having an extended linear shape.

6. Device for producing electromagnetic radiation, comprising:
- a solid that can emit such radiation, under the impact of electrons,
- a device according to one of claims 1 to 5 to produce a beam of electrons for excitation of the solid.

7. Device for the production of X-radiation, comprising a device according to claim 6, the solid being a target of a material arranged opposite the membrane of the electron emitting device.

8. Device for the production of ultraviolet radiation, comprising:
- a cell containing a rare gas, in the gaseous or liquid state, fitted with an optical window which is transparent to the working wavelength,
- an electron emitting device according to one of the claims 1 to 5.

9. Method for the polymerization of an organic compound comprising the production of a beam of electrons using a device according to one of claims 1 to 5 and the polymerization of the organic compound with the beam of electrons.

10. Device for the treatment of a biological tissue comprising an electron emitting device according to one of claims 1 to 5.
